# EUROPÄISCHE PATENTANMELDUNG

(11) **EP 0 627 274 A1**
(43) Veröffentlichungstag der Anmeldung: **07.12.1994**
(21) Anmeldenummer: 93108790.2
(22) Anmeldetag: 01.06.1993
(51) Int. Cl.: B22D 1/00, B22D 39/06, F27D 3/14

(54) **Dosiervorrichtung für Nichteisen-Metallschmelzen und Verfahren zur Steuerung der Abgabe eines Schmelzevolumens**

(71) Anmelder: INDUSTRIETECHNIK ALSDORF GmbH, D-5110 Alsdorf (DE)
(72) Erfinder: Marcisz von Blacha, Jerzy, D-5276 Wiehl 2 (DE)

(57) **Zusammenfassung**

Die Erfindung betrifft eine Dosiervorrichtung (10) für Nichteisen-Metallschmelzen und ein Verfahren zur Steuerung der Abgabe eines Schmelzevolumens. Um eine genaue Dosierung des Schmelzevolumens zu ermöglichen, ist die Dosiervorrichtung (10) mit einer von einer Warmhaltewanne (20) separaten Dosierkammer (22) versehen. Aus der Dosierkammer (22), die gegenüber der Umgebung abgedichtet und mit Druck beaufschlagbar ist, führt ein Steigrohr (48) heraus. Die Dosierkammer (22) ist durch einen Verbindungskanal (50) mit dem Bodenbereich (26) der Warmhaltewanne (20) verbunden, so daß bei Druckausgleich zwischen der Warmhaltewanne (20) und der Dosierkammer (22) Schmelze in die Dosierkammer (22) überströmen kann.

## Beschreibung

Die Erfindung betrifft eine Dosiervorrichtung für Nichteisen-Metallschmelzen und ein Verfahren zur Steuerung der Abgabe eines Schmelzevolumens. Solche Dosiervorrichtungen werden in der Gießereitechnik beim Abgießen von Gußformen benutzt, damit diesen ohne überflüssigen Materialverlust die erforderliche Schmelze zugeführt wird. Dabei erfordern insbesondere Druckgießmaschinen ein genau definiertes Schmelzevolumen bei genau bekannter Temperatur.

Eine Dosiervorrichtung gemäß dem Oberbegriff des Anspruchs 1 ist aus der DE-PS 20 22 989 bekannt. Bei der bekannten Dosiervorrichtung wird ein in einer Warmhaltewanne eines Gehäuses befindliches Schmelzebad mit einem druckdichten Gehäusedeckel abgedichtet. Ein Steigrohr, das aus dem Gehäuse herausführt, ist so angeordnet, daß sein unteres Ende in das Schmelzebad eintaucht. Mittels Druckgas kann über dem Schmelzebad ein Druckpolster erzeugt werden, um die Schmelze in genau bemessener Menge aus der Dosiervorrichtung zu fördern.

Bei der bekannten Vorrichtung wird das abgegebene Schmelzevolumen anhand der Fließzeit der Schmelze durch das Steigrohr ermittelt. Das Druckgas drückt die Schmelze in das Steigrohr, das an seinem oberen Ende nur dem Umgebungsdruck ausgesetzt ist. Die Schmelze steigt im Steigrohr und tritt aus diesem aus, solange das Druckpolster ausreichend hoch ist. Das abgegebene Schmelzevolumen hängt dabei neben der Fließzeit auch von der Fließgeschwindigkeit der Schmelze in dem Steigrohr und damit mittelbar von dem Förderdruck ab. Der Förderdruck ist der Druck, der - nach Abzug der im Steigrohr zu überwindenden Förderhöhe und dem außen wirkenden Atmosphärendruck - die Beschleunigung der Schmelze bewirkt. Der Druck wird solange aufrechterhalten, bis eine nach Erfahrungswerten eingestellte Zeitspanne verstrichen ist, in der das gewünschte Schmelzevolumen ausgelaufen ist. Anschließend wird der Druck abgelassen, so daß keine weitere Schmelze durch das Steigrohr gefördert wird.

Nachteilig bei der bekannten Dosiervorrichtung ist, daß sehr große Druckgasmengen erforderlich sind, um in dem großen Raum über dem Schmelzebad den erforderlichen Förderdruck aufzubauen. Die große Druckgasmenge erfordert lange Druckaufbauzeiten, die ihrerseits zu im Mittel geringen Fließgeschwindigkeiten und großen Ungenauigkeiten führen. Ferner ändert sich die zuzuführende Druckgasmenge in Abhängigkeit von der variierenden Höhe des. Schmelzespiegels.

Die Bestimmung des abgegebenen Schmelzevolumens erfolgt nur über anhand von Erfahrungswerten ermittelte Fließzeiten, so daß durch Fließgeschwindigkeitsschwankungen der Schmelze bedingte Ungenauigkeiten nicht berücksichtigt werden.

Der Erfindung liegt die Aufgabe zugrunde, eine Dosiervorrichtung für Nichteisen-Metallschmelzen zur Verfügung zu stellen, die eine genaue Dosierung des Schmelzevolumens ermöglicht. Ferner ist ein Verfahren zur Steuerung der Abgabe eines Schmelzevolumens zur Verfügung zu stellen, das eine genaue Dosierung mit einer Vorrichtung ermögilcht.

Die Lösung dieser Aufgabe erfolgt erfindungsgemäß mit den Merkmalen der Patentansprüche 1 bzw. 24.

Die erfindungsgemäße Dosiervorrichtung weist eine separate Dosierkammmer auf, die durch einen Verbindungskanal mit dem Bodenbereich der Warmhaltewanne verbunden ist. Die Dosierkammer ist von der Warmhaltewanne getrennt und gegenüber der Umgebung abgedichtet. Zum Austreiben der Schmelze wird nur in der Dosierkammer ein Druckpolster erzeugt, während der Druck über der Warmhaltewanne konstant bleibt. Nach jedem Fördervorgang wird die Dosierkammer drucklos gemacht und dadurch Schmelze aus der Warmhaltewanne heraus nach dem Prinzip kommunizierender Gefäße nachgefüllt. Da eine von der Warmhaltewanne separate Dosierkammer vorgesehen ist, ist das Dosierkammervolumen so wählbar, daß es wesentlich kleiner ist als das Füllvolumen der Warmhaltewanne. Zur Erzeugung des Druckpolsters in der Dosierkammer ist dementsprechend nur eine geringe Druckgasmenge erforderlich, die unabhängig vom jeweiligen Füllstand in der Warmhaltewanne nahezu unverändert ist. Dadurch ist die Genauigkeit des abgegebenen Schmelzevolumens erhöht.

Die Warmhaltewanne stellt die zur Auffüllung der Dosierkammer erforderliche Schmelze zur Verfügung. Da über dem Schmelzebad in der Warmhaltewanne kein Druck erzeugt werden muß, kann die Warmhaltewanne mit einem großen Volumen ausgeführt sein. Es ist auch ein Vorteil der erfindungsgemäßen Vorrichtung, daß es möglich ist, ohne Unterbrechung des Dosierens zusätzliche Schmelze in die Warmhaltewanne nachzufüllen. Zum Nachfüllen von Schmelze muß die Dosiervorrichtung daher nicht stillgesetzt werden.

Das Volumen der Dosierkammer ist vorzugsweise nur zwei- bis viermal so groß wie das maximal dosierbare Schmelzevolumen. Dadurch ist die zum Aufbau des Druckes über der Schmelze erforderliche Druckgasmenge gering, so daß sehr große und konstante Druckaufbaugeschwindigkeiten erreicht werden können. Entsprechend den hohen Druckaufbaugeschwindigkeiten sind kurze Dosierzeiten möglich. Dadurch können Formen in kürzerer Zeit abgegossen werden, so daß sowohl eine Qualitätssteigerung bei den Gußstücken als auch eine Steigerung bei der Anzahl der Dosiervorgänge je vorgegebenem Zeitabschnitt möglich ist. Das große Volumen der Warmhaltewanne, das vorzugsweise mindestens das 20fache des Volumens der Dosierkammer beträgt, erlaubt es, eine Vielzahl aufeinanderfolgender Dosiervorgänge durchzuführen, ohne neue Schmelze in die Warmhaltewanne nachzufüllen. Da über der Warmhaltewanne kein Druckpolster erforderlich ist, kann diese aber auch klein ausgeführt sein und kontinuierlich mit neuer Schmelze befüllt werden.

Der Druckaufbau in der Dosierkammer wird mittels einer Drucksteuereinrichtung gesteuert. Diese ist mit Sensoren, die den Druck in der Dosierkammer ermitteln, mit einer Uhr und mit Eingängen für Steuersignale verbunden. Die Drucksteuereinrichtung steuert ein Druckeinlaßventil.

Wenn der Verbindungskanal mit Abstand über dem tiefsten Punkt der Dosierkammer in diese mündet und das untere Steigrohrende unterhalb dieser Mündungsstelle liegt, ist es möglich, durch Aufbringen eines Vordrucks in der Dosierkammer die Schmelze in der Dosierkammer von der Schmelze in der Warmhaltewanne zu trennen. Der Vordruck ist zweckmäßigerweise so bemessen, daß durch ihn der Pegel der Schmelze in dem Steigrohr immer bis auf die gleiche Höhe angehoben wird. Von diesem definierten Zustand ausgehend, können die einzelnen Dosiervorgäng mit unveränderter Druckgasmenge durchgeführt werden.

Der Vordruck in der Dosierkammer hängt von dem Füllstand der Warmhaltewanne ab. Je niedriger dieser Füllstand ist, desto höher muß der Vordruck sein, mit dem gleichzeitig der Pegel in der Dosierkammer um einen Wert abgesenkt und in dem Steigrohr um den gleichen Wert angehoben wird. Der erforderliche Vordruck kann unter Berücksichtigung des Füllstandes der Warmhaltewanne errechnet werden. Dabei kann der Füllstand der Warmhaltewanne durch Wiegen der in der Dosiervorrichtung enthaltenen Schmelze mittels einer Wiegezelle bestimmt werden. Es ist aber auch möglich, mittels geeigneter Sensoren oder Elektroden den Füllstand in der Warmhaltewanne zu messen und anhand dieses Füllstandes den Vordruck einzustellen.

Um die Schmelzen in der Warmhaltewanne und in der Dosierkammer zu trennen und so einen definierten Zustand zu erhalten, ist es möglich, zwischen den Kammern, d. h. der Warmhaltewanne und der Dosierkammer, Schieber, Stopfen, Drehverschlüsse oder ähnliche Elemente vorzusehen.

Um Druckschwankungen durch Druckgasaustritt aus dem Verbindungskanal in die Warmhaltewanne zu verhindern, ist die vertikale Erstreckung des Verbindungskanals größer als die des Steigrohres.

Zum Nachfüllen von Schmelze in die Dosierkammer ist es erforderlich, daß der Pegel der Schmelze in der Warmhaltewanne immer oberhalb der Unterkante des oberen Endes des Verbindungskanals liegt (minimaler Füllstand). Damit zum Erreichen dieses Pegels nur ein geringes Schmelzevolumen erforderlich ist, ist die Warmhaltewanne zweckmäßigerweise trichterförmig, zu ihrem Boden hin zusammenlaufend, ausgeführt.

Die Warmhaltewanne, die vorzugsweise ständig dem Atmosphärendruck ausgesetzt ist, kann zum Luftaustausch mit der Umgebung verbunden sein. Dadurch ist es möglich, in der Warmhaltewanne eine Verbrennungsheizung vorzusehen. Vorzugsweise ist jedoch eine Elektroheizung (Widerstands- oder Induktionsheizung) vorzusehen.

Damit die Dosiervorrichtung bei einem Legierungswechsel leicht entleert werden kann, verläuft der Boden der Dosierkammer mit einem Neigungswinkel a zur Horizontalen, der kleiner ist als der Neigungswinkel b des Bodens der Warmhaltewanne. Die Dosiervorrichtung ist um einen Kippwinkel kippbar gelagert, der größer ist als der Neigungswinkel des Bodens der Warmhaltewanne. Zusätzlich kann die Warmhaltewanne auf der der Dosierkammer abgewandten Seite eine Überlaufkante aufweisen, so daß die Schmelze ohne Beschädigung der Dosiervorrichtung aus dieser bei einem Legierungswechsel vollständig entnommen werden kann.

Bei einem ersten Verfahren zur Steuerung der Abgabe eines Schmelzevolumens wird Schmelze - durch die Erzeugung eines Druckgaspolsters über der Schmelze - durch das Steigrohr gefördert. Die Steuerung erfolgt mit der Drucksteuereinrichtung, die das Druckeinlaßventil steuert. Dabei wird das abgegebene Schmelzevolumen von der Zeitdauer bestimmt, während der das Druckpolster aufrecht erhalten wird. Während dieser Zeitdauer wird nach dem Druckaufbau die Summe aus Steigungsdruck und Förderdruck von der Drucksteuereinrichtung konstant gehalten. Durch die Trennung der Schmelzen in der Warmhaltewanne und in der Dosierkammer, die anstelle des Vordrucks auch mittels eines Schiebers oder ähnlicher Elememente erfolgen kann, und die Vordruckregelung werden die Voraussetzungen für eine konstante Druckaufbaugeschwindigkeit für die Summe aus Steigungsdruck und Förderdruck geschaffen. Dabei ist zum Druckaufbau der Summe aus Steigungsdruck und Förderdruck immer die gleiche Luftmenge erforderlich.

Von der Drucksteuereinrichtung wird der tatsächliche Förderdruck mit dem Förderdrucksollwert verglichen und die Förderdruckhöhe geregelt.

Es ist ein Vorteil, daß durch die gleiche Luftmenge die Funktion der die Ventile steuernden Drucksteuereinrichtung (Regler) verbessert wird.

In dem zweiten bevorzugten Verfahren zur Steuerung der Abgabe eines Schmelzevolumens wird, um den Einfluß der Fließgeschwindigkeit der Schmelze in dem Steigrohr zu berücksichtigen, erfindungsgemäß ab dem Austritt der Schmelze ein von dem Druck in der Dosierkammer abhängiges Zeitintegral gebildet. Dieses Zeitintegral dient als Vergleichsgröße für das abgegebene Schmelzevolumen.

In der Kalibrierphase werden für die aus dem Druck in der Dosierkammer gebildeten Zeitintegrale Schmelzevolumina ermittelt und gespeichert. Anhand der gespeicherten Werte wird für ein gewünschtes Schmelzevolumen ein entsprechender Sollwert ausgewählt. Während einer Betriebsphase, in der zur Förderung der Schmelze in der Dosierkammer ein Druckpolster erzeugt wird, wird ein druckabhängiges Zeitintegral gebildet, und der Druck wird abgelassen, wenn dieses Zeitintegral den ausgewählten Sollwert erreicht hat.

Weitere vorteilhafte Ausgestaltungen und Weiterbildungen der Erfindung ergeben sich aus den Unteransprüchen sowie aus der Zeichnung im Zusammenhang mit der Beschreibung.

Es zeigen:
- Fig. 1: die Dosiervorrichtung in einem Längsschnitt mit einem zwischen Dosierkammer und Warmhaltewanne ausgeglichenen Schmelzepegel;
- Fig. 2: die Dosiervorrichtung gemäß Fig. 1 bei einem in der Dosierkammer aufgebauten Vordruck;
- Fig. 3: die Dosiervorrichtung während der Abgabe eines Schmelzevolumens,
- Fig. 4: einen Schnitt durch die Dosiervorrichtung gemäß der Linie IV-IV in Fig. 1
und
- Fig. 5: ein Druck-Zeitdiagrammm für das erfindungsgemäße Verfahren.

Die Dosiervorrichtung 10 für Nichteisen-Metallschmelzen 12 weist ein Gehäuse 14 auf, das auf einem höhenverstellbaren Scherengestell 16 um eine Kippachse 18 kippbar gelagert ist. In einem Längsschnitt, der im wesentlichen senkrecht zu der Kippachse 18 verläuft, liegen eine Warmhaltewanne 20 und eine Dosierkammer 22 nebeneinander. An dem einen Ende der Warmhaltewanne 20 befindet sich eine Auslaufkante 24, und die Dosierkammer 22 ist auf der entgegengesetzten Seite der Warmhaltewanne 20 angeordnet.

Die Warmhaltewanne 20 hat Trichterform und verjüngt sich zum Bodenbereich 26 hin. Im Längsschnitt verläuft der Boden 28 der Warmhaltewanne 20 vom Bodenbereich 26 bis zur Auslaufkante 24 unter einem Winkel b zur Horizontalen 30.

Oberhalb der Warmhaltewanne 20 ist in dem Gehäuse 14 eine Heizung 32 angeordnet, mit der die in die Warmhaltewanne 20 eingefüllte Schmelze 12 beheizbar ist. Um Wärmeverlusten der Schmelze 12 vorzubeugen, ist die Warmhaltewanne 20 mit einer zweigeteilten Abdeckhaube 34 versehen, wobei das Teil 36 einzeln oder gemeinsam mit dem Teil 38 hochklappbar ist.

Auch die Dosierkammer 22 weist eine Trichterform mit einer Bodenschräge auf, wobei der Neigungswinkel a des Bodens 40 der Dosierkammer 22 kleiner ist, als der Neigungswinkel b des Bodens 28 der Warmhaltewanne 20. Die Dosierkammer 22 liegt etwa in Höhe des Schmelzespiegels 21 der Warmhaltewanne 20 und ihre Tiefe ist geringer als diejenige der Warmhaltewanne 20. Das Volumen der Dosierkammer 22 beträgt nur einen Bruchteil des Volumens der Warmhaltewanne 20.

Die Dosierkammer 22 ist wie die Warmhaltewanne 20 aus hitzebeständigem bzw. feuerfestem Material hergestellt oder mit einem solchen Material ausgekleidet und mit einem druckdichten Deckel 42 versehen, der Durchbrüche 44 zur Aufnahme einer Druckgasleitung 46 und eines Steigrohres 48 aufweist.

Die Warmhaltewanne 20 und die Dosierkammer 22 sind über einen Verbindungskanal 50 verbunden. Der Verbindungskanal 50 steigt von dem Bodenbereich 26 der Warmhaltewanne 20 bis in die Dosierkammer 22 an und mündet dort mit Abstand über dem tiefsten Punkt der Dosierkammer 22. Der Verbindungskanal 50 hat ein Volumen, das gegenüber dem Volumen der Dosierkammer 22 vernachlässigbar klein ist.

Das Steigrohr 48 ragt durch den Deckel 42 hinduch nach unten in die Dosierkammer 22 und endet unterhalb des Schmelzespiegels 23 und der Unterkante 51 des oberen Endes des Verbindungskanals 50. Das obere Ende des Steigrohres 48 ist durch die Ablaufkante 61 bestimmt. Die vertikale Erstreckung V₁ des Steigrohres 48 ist kürzer als die vertikale Erstreckung V₂ des Verbindungskanals 50. Da der Querschnitt des Steigrohres 48 die Fließgeschwindigkeit der Schmelze 12 mitbestimmt, ist es als austauschbarer Einsatz ausgeführt. Eine Ablaufrinne 52, über die die Schmelze 12 abfließt, ist an das Steigrohr 48 angesetzt. Eine Elektrodenanordnung 54 ragt in den oberen Endbereich des Steigrohres 48 genau auf Ablaufkantenhöhe 61 hinein, um den Austritt der Schmelze 12 aus dem Steigrohr 48 beim Übertritt zur Ablaufrinne 52 zu erkennen. Eine das Steigrohr 48 bereichsweise beheizende Heizung 33 verhindert das Abkühlen der im Steigrohr 48 und Dosierkammer 22 befindlichen Schmelze. Ein ebenfalls am Steigrohr 48 angeordneter Temperaturfühler dient der Überwachung der Temperatur der Schmelze.

Die Druckgasleitung 46 ist über ein Druckeinlaßventil 56 mit variablem Durchflußquerschnitt mit einer Druckgasquelle verbunden. Außerdem weist die Druckgasleitung 46 ein Druckauslaßventil 58 auf, über das die Dosierkammer 22 drucklos gemacht werden kann. Das Druckauslaßventil 58 kann von der Drucksteuereinrichtung gesteuert werden. Mittels einer gewünschten Leckage, durch die Luft aus der Dosierkammer 22 austritt, wird der Erwärmung der Luft Rechnung getragen und außerdem die Funktion der Drucksteuereinrichtung und des Druckeinßlaventils 56 verbessert.

An der Unterseite des Gehäuses 14 der Dosiervorrichtung 10 ist eine Wiegezelle 60 angeordnet. Mit dieser Wiegezelle 60 kann das Gewicht der in die Dosiervorrichtung 10 eingefüllten Schmelze 12 bestimmt werden. Aus dem Gewicht der Schmelze 12 und der Kontur der Warmhaltewanne 20 und der Dosierkammer 22 ist damit der Füllstand in der Dosiervorrichtung 10 bestimmbar.

Die beschriebene Vorrichtung arbeitet wie folgt:
Nach dem Einfüllen der Schmelze 12 sind gemäß Fig. 1 die Schmelzepegel 21 und 23 in der Warmhaltewanne 20 und in der Dosierkammer 22 gleich hoch, da beide dem gleichen Druck ausgesetzt und durch den Verbindungskanal 50 verbunden sind. Nach dem Schließen des Druckauslaßventils 58 wird in der Dosierkammer 22 durch Öffnen des Druckeinlaßventils 56 ein Vordruck erzeugt, der die Schmelze im Steigrohr 48 immer auf die gleiche Höhe (h₂) anhebt (Fig. 2). Der Vordruck senkt den Pegel 23 in der Dosierkammer 22 ab, bis er mindestens unter die Unterkante 51 des oberen Endes des Verbindungskanals 50 abgesunken ist. Dadurch wird die Verbindung der Schmelze 12 in der Warmhaltewanne 20 und der Dosierkammer 22 durch den Verbindungskanal 50 unterbrochen. Gleichzeitig mit dem Absenken des Pegels 23 um einen Wert steigt die Schmelze 12 in de Steigrohr 48 um den gleichen Wert vom Schmelzepegel 21 gemessen. Bei weiterer Druckerhöhung um den Steigungsdruck steigt sie in dem Steigrohr 48 weiter an (Fig. 3), bis sie an der Ablaufkante 61 das obere Ende des Steigrohres 48 erreicht.

Um die Schmelze 12 aus der Dosiervorrichtung 10 zu fördern, wird gemäß Fig. 3 eine Druckerhöhung durchgeführt, um den Förderdruck für die Beschleunigung der Schmelze 12 zu erzeugen. Die Schmelze 12 fließt mit einer aus dem Förderdruck resultierenden Fließgeschwindigkeit solange durch das Steigrohr 48, bis nach einer vorgegebenen Zeit der Druck in der Dosierkammer 22 abgelassen und diese drucklos gemacht wird. Dadurch wird der Fluß der Schmelze 12 durch das Steigrohr 48 beendet und aus der Warmhaltewanne 20 fließt Schmelze 12 in die Dosierkammer 22 nach und füllt diese auf, bis die Schmelzepegel 21 und 23 gleich hoch sind. Nach einem erneuten Vordruckaufbau ist die Dosiervorrichtung 10 für weitere Dosiervorgänge bereit.

Der Zusammenhang zischen dem Vordruck und dem Füllstand der Schmelze 12 in der Dosiervorrichtung 10 ist aus den Figuren 1 und 2 ersichtlich. Die Höhe h₁ ist die Höhe des Schmelzepegels 21 in der Warmhaltewanne 20 über der Unterkante 51 des oberen Endes des Verbindungskanals 50 bei druckloser Dosierkammer. Da das Volumen der Schmelze, die beim Aufbau des Vordrucks in die Warmhaltewanne 20 zurückgedrängt wird, gegenüber dem Volumen in der Warmhaltewanne 20 vernachlässigbar klein ist, bleibt der Pegel 21 während eines Dosiervorgangs nahezu unverändert. Durch das Hinund Herströmen der Schmelze aus der Warmhaltewanne 20 in die Dosierkammer 22 und zurück ohne Luftkonakt wird erreicht, daß die Schmelze in der Dosierkammer 22 stets heiß ist. Dadurch wird auch ein Wärmeaustausch zwischen Warmhaltewanne 20 und Dosierkammer 22 erreicht. Die Höhe h₂ ist durch den Pegel der Schmelze im Steigrohr 48 bei aufgebautem Vordruck bestimmt und unterhalb der Ablaufkante 61 immer gleich hoch.

Der minimale Druck in der Dosierkammer 22 während des Austritts der Schmelze 12 ist durch den Steigungsdruck P_{S} bestimmt, der zusätzlich zu dem nach dem Füllstand variablen Vordruck P_{Vor} aufgebracht wird und der immer konstant ist. Beim Förderende muß der Druck in der Dosierkammer zur Überwindung der Höhe im Steigrohr 48 größer sein als der hydrostatische Druck der Schmelzesäule mit der Höhe h₃ im Steigrohr 48. Dem Druck in der Dosierkammer 22 entsprechend wird die Schmelze 12 in dem Verbindungskanal 50 zurückgedrängt, wobei der Niveauunterschied der Pegel in der Warmhaltewanne 20 und in dem Verbindungskanal 50 die Höhe h₄ annimmt. Der maximale Druck in der Dosierkammer 22 hängt daher von der vertikalen Erstreckung V₂ des Verbindungskanals 50 und dem Füllstand ab. Die vertikale Erstreckung V₂ muß soviel größer sein als die vertikale Erstreckung V₁, daß der Niveauunterschied zwischen Warmhaltewanne 20 und dem Verbindungskanal 50, der bei minimalem Füllstand die Erstreckung V₂ ist, den Druckaufbau des Förderdrucks erlaubt.

Der kleinste Füllstand in der Dosiervorrichtung 10 im drucklosen Zustand, bei dem die Dosiervorrichtung 10 funktionstüchtig ist, ergibt sich durch die Unterkante 51 des oberen Endes des Verbindungskanals 50, da der Schmelzepegel 21 immer oberhalb dieser Unterkante 51 liegen muß, um bei Druckausgleich ein Überströmen von Schmelze 12 über diese Unterkante 51 zu ermöglichen.

Anhand von Fig. 6 werden der zeitliche Ablauf eines Dosiervorgangs und die Bestimmung des Dosierendes erläutert. Dabei ist in dem Diagramm der Druck über der Zeit aufgetragen.

Im Zeitpunkt t_{A} des Beginns des Druckaufbaus sind Warmhaltewanne 20 und Dosierkammer 22 dem Atmosphärendruck P_{Atm} ausgesetzt. Nach dem Schließen des Druckauslaßventils 58 und dem Öffnen des Druckeinlaßventils 56 wird in der Dosierkammer 22 eine Druckerhöhung um den Vordruck P_{Vor} durchgeführt. Die Höhe des variablen Vordrucks P_{Vor} richtet sich nach dem Füllstand der Warmhaltewanne 20, so daß auch das Zeitintervall t_{Vor}, in dem der Vordruck aufgebaut wird, je nach Füllstand der Warmhaltewanne 20 verschieden lang ist. Damit die Schmelze 12 Gelegenheit hat, in die Warmhaltewanne 20 zurückzufließen, wird der Vordruck P_{Vor} eine Weile auf konstantem Niveau gehalten. Ab dem Zeitpunkt t_{B} ist die Dosiervorrichtung abgabebereit und kann auf einen Startbefehl, z. B. den Startbefehl einer Druckgießmaschine, fördern. Anschließend erfolgt zum Zeitpunkt t₁ durch die Zufuhr weiteren Druckgases eine Druckerhöhung um den konstanten Steigungsdruck P_{S}, bis in dem Zeitpunkt t₂ die Schmelze am oberen Ende des Steigrohres angelangt ist. In diesem Zeitpunkt t₂ beginnt die Abgabe der Schmelze 12. Zusätzlich zu dem in der Dosierkammer 22 herrschenden Druck, der sich aus den Druckanteilen Atmosphärendruck P_{Atm}, Vordruck P_{Vor} und Steigungsdruck P_{S} zusammensetzt, wird mit der gleichen Druckaufbaugeschwindigkeit wie für den Aufbau des Steigungsdrucks P_{S} der Förderdruck P_{F} aufgebaut. Der Förderdruck P_{F} wird auf einem konstanten Wert geregelt. Die Förderzeit t_{F} ist durch den Zeitpunkt des Beginns des Schmelzeaustritts t₂ und durch den Zeitpunkt t₃ des Druckablassens bestimmt. Innerhalb dieses Zeitintervalls wird Schmelze 12 gefördert.

Der Zeitpunkt t₃ wird dabei anhand eines Integrals I₁ ermittelt, das den Förderdruck P_{F} berücksichtigt. Dem Integral I₁ kann durch Messen ein gefördertes Schmelzevolumen zugeordnet werden. Das Zeitintegral I₁ wird ab dem Zeitpunkt t₂, dem Beginn der Abgabe der Schmelze, gebildet, da dieser Zeitpunkt mittels der Elektrode 54 leicht bestimmbar ist. Von diesem Zeitpunkt an fließt Schmelze 12 aus der Dosiervorrichtung 10, wobei die Fließgeschwindigkeit vom Förderdruck P_{F} abhängt. Aus dem Produkt aus Steigrohrquerschnitt, Fließgeschwindigkeit und Förderzeit t_{F} ergibt sich das geförderte Schmelzevolumen. Daher kann das geförderte Schmelzevolumen über die Förderzeit t_{F} und den Zeitpunkt t₃ bestimmt werden. Für das Zeitintegral I₁ wird der in der Dosierkammer 22 herrschende Förderdruck P_{F} über die Zeit integriert. Damit wird jedoch mittelbar die Fließgeschwindigkeit bei der Bestimmung des Integrals I₁ als Vergleichsgröße für das Schmelzevolumen berücksichtigt. Wenn das Integral I₁, das während der Schmelzeabgabe gebildet wird, einen gewünschten Wert erreicht hat (Zeitpunkt t₃), wird der Druck abgelassen.

Nach dem Beginn des Ablassens des Drucks im Zeitpunkt t₃ liegt der Druck in der Dosierkammer 22 zwar noch für kurze Zeit über der Druckgrenze 72, oberhalb derer Schmelze aus dem Steigrohr 48 austritt, jedoch wird dies durch die im folgenden noch beschriebene Kalibrierung berücksichtigt. Nach dem vollständigen Abbau des Drucks im Zeitpunkt t_{E} strömt bei Atmosphärendruck P_{Atm} Schmelze aus der Warmhaltewanne 20 in die Dosierkammer 22, so daß im Zeitpunkt t_{A}. die Dosierkammer für weitere Dosiervorgänge mit Schmelze gefüllt ist. Nach dem erneuten Aufbau des Vordrucks P_{Vor} ist die Vorrichtung wieder dosierbereit.

Um das Integral I₁ zur Bestimmung der Schmelzevolumina nutzen zu können, ist eine Kalibrierung durchzuführen. Dabei wird in einer Kalibrierphase die Dosierkammer 22 wie zuvor beschrieben mit Druck beaufschlagt und es werden verschiedene Zeitintegrale I₁ gebildet. Durch Wiegen und Umrechnen werden zu diesen Zeitintegralen I₁ die gehörigen Schmelzevolumina bestimmt. Die Zeitintegrale I₁ und die Schmelzevolumina werden gespeichert.

Anhand der gespeicherten Werte kann für ein gewünschtes Schmelzevolumen der Sollwert für das Zeitintegral bestimmt werden.

Während einer Betriebsphase wird wiederum ein druckabhängiges Zeitintegral I₁ gebildet. Der Druck wird über das Druckauslaßventil 58 abgelassen, sobald das Zeitintegral I₁ den Sollwert erreicht hat. Die Berücksichtigung des Drucks in der Dosierkammer 22 erlaubt so die Berücksichtigung von Fließgeschwindigkeitsschwankungen in dem Steigrohr 48 und erhöht dadurch die Genauigkeit der Dosiervorrichtung 10. Der durch das erfindungsgemäße Verfahren berücksichtigte Fehler (F) ist durch den Unterschied zwischen dem ideal konstanten Druck und dem tatsächlich schwankenden Druck bestimmbar (Fig. 5).

Um einen Legierungswechsel durchzuführen, ist es erforderlich, die Dosiervorrichtung 10 vollständig zu entleeren. Zu diesem Zweck ist das Gehäuse 14 um die Achse 18 kippbar gelagert.

Zum Entleeren werden beide Teile 36, 38 der Abdeckhaube 34 hochgeklappt und anschließend wird das Gehäusse 14 z. B. mittels eines Hydraulikzylinders um die Kippachse 18 gekippt. Dabei werden die Warmhaltewanne 20 und die Dosierkammer 22 relativ zu der Auslaufkante 24 angehoben, bis schließlich das Steigrohr 48, der Boden 10 der Dosierkammer 22, der Verbindungskanal 50 und der Boden 28 der Warmhaltewanne 20 jeweils Gefälle zu der Auslaufkante 24 hin aufweisen. Nachdem die Schmelze vollständig ausgelaufen ist, wird das Gehäuse 14 zurückgekippt und es kann eine neue Schmelze eingefüllt werden.

## Patentansprüche

1. Dosiervorrichtung (10) für Nichteisen-Metallschmelzen mit einer in einem Gehäuse (14) vorgesehenen Warmhaltewanne (20) zur Aufnahme eines Schmelzebades, wobei Schmelze (12) mittels Druckgas durch ein Steigrohr (48) aus dem Gehäuse (14) förderbar ist, dadurch gekennzeichnet, daß in dem Gehäuse (14) eine von der Warmhaltewanne (20) getrennte, gegenüber der Umgebung abgedichtete, mit Druck beaufschlagbare Dosierkammer (22) vorgesehen ist, aus der das Steigrohr (48) herausführt und die durch einen Verbindungskanal (50) mit dem Bodenbereich (26) der Warmhaltewanne (20) verbunden ist.

2. Dosiervorrichtung nach Anspruch 1, dadurch gekennzeichnet, daß das Volumen der Dosierkammer (22) zwei- bis viermal so groß ist, wie das maximal dosierbare Schmelzevolumen.

3. Dosiervorrichtung nach Anspruch 1 oder 2, dadurch gekennzeichnet, daß das Volumen der Warmhaltewanne (20) mindestens das 20fache des Volumens der Dosierkammer (22) beträgt.

4. Dosiervorrichtung nach einem der Ansprüche 1 bis 3, dadurch gekennzeichnet, daß der Verbindungskanal (50) von seinem im Bodenbereich (26) der Warmhaltewanne (20) gelegenen Ende zu der Dosierkammer (22) hin einen ansteigenden Verlauf aufweist.

5. Dosiervorrichtung nach einem der Ansprüche 1 bis 4, dadurch gekennzeichnet, daß der Verbindungsknal (50) mit Abstand über dem tiefsten Punkt der Dosierkammer (22) in diese mündet.

6. Dosiervorrichtung nach einem der Ansprüche 1 bis 5, dadurch gekennzeichnet, daß das dem Gehäuseinneren zugewandte Ende des ansteigenden Steigrohres (48) unterhalb des oberen Endes des Verbindungskanals (50) liegt.

7. Dosiervorrichtung nach einem der Ansprüche 1 bis 6, dadurch gekennzeichnet, daß die vertikale Erstreckung (V₂) des Verbindungskanals (50) größer ist als die vertikale Erstreckung (V₁) des Steigrohres (48).

8. Dosiervorrichtung nach einem der Ansprüche 1 bis 7, dadurch gekennzeichnet, daß die Warmhaltewanne (20) ständig dem Atmosphärendruck ausgesetzt ist.

9. Dosiervorrichtung nach einem der Ansprüche 1 bis 8, dadurch gekennzeichnet, daß die Warmhaltewanne (20) zum Lauftaustausch mit der Umgebung verbunden ist.

10. Dosiervorrichtung nach einem der Ansprüche 1 bis 9, dadurch gekennzeichnet, daß in der Warmhaltewanne (20) über dem Schmelzespiegel (21) eine Widerstands-, Induktions- oder eine Verbrennungsheizung (32) angeordnet ist.

11. Dosiervorrichtung nach einem der Ansprüche 1 bis 10, dadurch gekennzeichnet, daß der Boden (40) der Dosierkammer (22) mit einem Neigungswinkel (a) zur Horizontalen (30) verläuft, der kleiner ist als der Neigungswinkel (b) des Bodens (28) der Warmhaltewanne (20) zur Horizontalen (30).

12. Dosiervorrichtung nach einem der Ansprüche 1 bis 11, dadurch gekennzeichnet, daß die Dosiervorrichtung (10) um einen Kippwinkel (c) zur Horizontalen (30) kippbar gelagert ist, der größer ist, als der Neigungswinkel (b) des Bodens (28) der Warmhaltewanne (20) zur Horizontalen (30).

13. Dosiervorrichtung nach einem der Ansprüche 1 bis 12, dadurch gekennzeichnet, daß die Warmhaltewanne (20) auf der der Dosierkammer (22) abgewandten Seite eine Auslaufkante (24) aufweist.

14. Dosiervorrichtung nach einem der Ansprüche 1 bis 13, dadurch gekennzeichnet, daß beim Entleeren der Dosiervorrichtung (10) in einer gekippten Stellung das Steigrohr (48), der Boden (40) der Dosierkammer (22), der Verbindungskanal (50) und der Boden (28) der Warmhaltewanne (20) jeweils Gefälle zu einer Auslaufkante (24) der Warmhaltewanne (20) haben.

15. Dosiervorrichtung nach einem der Ansprüche 1 bis 14, dadurch gekennzeichnet, daß die Dosierkammer (22), das Steigrohr (48) und der Verbindungskanal (50) als gemeinsam austauschbarer Einsatz ausgeführt sind.

16. Dosiervorrichtung nach einem der Ansprüche 1 bis 15, dadurch gekennzeichnet, daß eine Drucksteuereinrichtung den Druckaufbau in der Dosierkammer (22) derart steuert, daß vor Abgabebeginn ein Vordruck (P_{Vor}) aufgebaut wird, bei dem der Pegel (23) der Schmelze (12) in dem Steigrohr (48) immer auf die gleiche Höhe (h₂) angehoben wird.

17. Dosiervorrichtung nach Anspruch 16, dadurch gekennzeichnet, daß der von der Drucksteuereinrichtung gesteuerte Druckaufbau einen Vordruck (P_{Vor}) erzeugt, bei dem die Schmelze in der Dosierkammer (22) mindestens bis zur Unterkante (51) des oberen Endes des Verbindungskanals (50) abgesenkt wird.

18. Dosiervorrichtung nach Anspruch 16 oder 17, dadurch gekennzeichnet, daß die Schmelzen in der Warmhaltewanne (20) und in der Dosierkammer (22) bei aufgebautem Vordruck (P_{Vor}) durch ein Luftpolster getrennt sind.

19. Dosiervorrichtung nach einem der Ansprüche 16 bis 18, dadurch gekennzeichnet, daß die Drucksteuereinrichtung zur Erzeugung einer konstanten Druckaufbaugeschwindigkeit für die Summe aus Steigungsdruck (P_{S}) und Förderdruck (P_{F}) ausgelegt ist.

20. Dosiervorrichtung nach einem der Ansprüche 16 bis 19, dadurch gekennzeichnet, daß die Drucksteuereinrichtung zum Konstanthalten der Summe aus Steigungsdruck (P_{S}) und Förderdruck (P_{F}) ausgelegt ist.

21. Dosiervorrichtung nach einem der Ansprüche 16 bis 20, dadurch gekennzeichnet, daß die Drucksteuereinrichtung mit mindestens einem Sensor, der den Druck in der Dosierkammer (22) ermittelt, und mit einer Uhr verbunden ist.

22. Dosiervorrichtung nach einem der Ansprüche 16 bis 21, dadurch gekennzeichnet, daß die Drucksteuereinrichtung zum Wärmeaustausch zwischen der Warmhaltewanne (20) und der Dosierkammer (22) durch Beaufschlagen der Dosierkammer (22) mit Druckgas ein Hin- und Herströmen der Schmelze (12) ermögilcht.

23. Dosiervorrichtung nach einem der Ansprüche 1 bis 22, dadurch gekennzeichnet, daß zum Trennen der Schmelzen in der Dosierkammer (22) und in der Warmhaltewanne (20) zwischen der Warmhaltewanne (20) und der Dosierkammer (22) Schieber, Stopfen oder ein Drehverschluß angeordnet sind.

24. Verfahren zur Steuerung der Abgabe eines Schmelzevolumens, bei welchem über der Schmelze (12) ein Druckgaspolster erzeugt wird und dadurch Schmelze (12) über ein Steigrohr (48) abläuft, und bei welchem das abgegebene Schmelzevolumen von der Zeitdauer des Druckpolsters bestimmt wird, dadurch gekennzeichnet, daß
- in einer Kalibrierphase druckabhängige Zeitintegrale (I₁) gebildet werden, wobei für unterschiedliche Werte des Zeitintegrals (I₁) die Schmelzevolumina ermittelt und gespeichert werden,
- anhand der gespeicherten Werte ein einem gewünschten Schmelzevolumen entsprechender Sollwert ausgewählt wird und
- während einer Betriebsphase ein druckabhängiges Zeitintegral (I₁) gebildet und der Druck abgelassen wird, wenn dieses Zeitintegral (I₁) den Sollwert erreicht.

25. Verfahren nach Anspruch 24, dadurch gekennzeichnet, daß der für das Zeitintegral (I₁) berücksichtigte Druck, der in der Dosierkammer (22) herrschende Förderdruck (P_{F}) ist.

26. Verfahren nach Anspruch 24 oder 25, dadurch gekennzeichnet, daß das Zeitintegral (I₁) ab dem Beginn des Austritts der Schmelze (12) aus dem Steigrohr (48) gebildet wird.

27. Verfahren nach einem der Ansprüche 24 bis 26, insbesondere zur Steuerung einer Dosiervorrichtung nach Anspruch 16, dadurch gekennzeichnet, daß der Vordruck (P_{Vor}) über den Füllstand der Warmhaltewanne (20) bestimmt wird.
